# FASCICULE DE BREVET EUROPEEN

(11) **EP 1 069 067 B1**
(45) Date de publication et mention de la délivrance du brevet: **28.09.2005**
(21) Numéro de dépôt: 99630058.8
(22) Date de dépôt: 09.07.1999
(51) Int. Cl.: B66C 1/66

(54) **Anneau articulé pour le levage de charges**
Wirbelöse zum Heben von Lasten
Swivel ring for lifting loads

(43) Date de publication de la demande: 17.01.2001
(73) Titulaire: S.H.B.L., 1235 Luxembourg (LU)
(72) Inventeur:
(74) Mandataire: Waxweiler, Jean

(56) Documents cités:
- EP-A- 0 365 430
- EP-A- 0 654 611
- EP-A- 0 697 364
- WO-A-90/10803
- DE-A- 3 204 930
- GB-A- 2 303 682
- US-A- 4 570 987

## Description

L'invention concerne un anneau articulé pour le levage de charges, en particulier par fixation du ou des anneau (x) sur la charge de sorte que l'axe longitudinal de l'anneau et la direction de levage forment entre elles un angle de 0° à 90°.

Des anneaux articulés pour le levage de charges sont connus comprenant une bague pourvue de deux tenons diamétralement opposés recevant de façon à pouvoir basculer autour des tenons un anneau en forme de U, dont les extrémités libres sont reçues sur les tenons. La bague tourne autour d'une extrémité d'une tige munie à son autre extrémité d'un filet avec lequel la tige est vissée dans un trou taraudé dans la charge à lever. Le trou peut non seulement se trouver dans la face supérieure de la charge, mais également sur son côté. Les anneaux articulés ont maints désavantages auxquels il serait utile de remédier.

GB-A- 2 303 682 représente un anneau articulé connu du type décrit dans le preambule de la revendication 1.

Le but de l'invention est de fournir un anneau articulé pour le levage de charges, en particulier par fixation du ou des anneau(x) sur la charge de sorte que l'axe longitudinal de l'anneau et la direction de levage forment entre elles un angle de 0° à 90°, qui permet d'une façon générale une utilisation plus sûre, moins de contrainte de la matière de l'anneau et plus de confort de manutention.

Le but est réalisé par l'anneau articulé selon la revendication 1. Des modes de réalisation préférés sont décrits dans les revendications dépendantes.

La solution proposée réduit le porte-à-faux du point d'attaque de la force de levage, quand l'anneau articulé est utilisé sur le côté de la charge.

L'invention sera maintenant décrite à titres d'exemples non limitatifs représentés dans les dessins annexés dans lesquels:
la Fig. 1 représente un mode de réalisation de l'anneau articulé selon l'invention, partiellement en coupe, montrant schématiquement deux anneaux différents utiles;
la Fig. 2 représente un anneau articulé selon la fig. 1 avec un maillon de chaîne additionnel;
la Fig. 3 représente une possibilité de fixation des anneaux de la fig. 1;
la Fig. 4 représente une autre possibilité de fixation des anneaux de la fig. 1;
la Fig. 5 représente un détail additionnel de la fixation de l'anneau articulé;
les Fig. 6a, 6b et 6c représentent trois vues différentes d'un autre mode de réalisation de l'anneau articulé selon l'invention;
la Fig. 7 représente un détail du mode de réalisation des fig. 6; et
la Fig. 8 représente un détail de la fixation de l'anneau articulé de la fig. 6 similaire à celui de la fig. 5.

Dans la fig. 1 un mode de réalisation d'un anneau articulé 10 selon l'invention est représenté avec, comme exemples, deux moitiés d'anneaux différents, un anneau 11 du type oeil et un anneau 12 à barrette.

L'anneau articulé 10 comprend un boulon d'ancrage ou tige de fixation 13 destinée à être assemblée par une extrémité à une charge à lever par vissage. Un manchon 14 est enfilé sur le boulon 13 et touche la tête du boulon 13 avec une de ses extrémités. Une douille 15 est enfilée sur le boulon 13 et fixée sur celui-ci par frettage de sorte que dans la position de service un flasque 16 solidaire de la douille 15 à une de ses extrémités se trouve éloigné de la tête du boulon 13. Les dimensions intérieure du manchon et extérieure de la douille, ainsi que leurs longueurs sont telles qu'un jeux existe permettant au manchon 14 de tourner librement sur la douille 15 montée sur le boulon 13.

L'anneau articulé 10 comprend en outre un anneau mobile 11 ou 12 par rapport à ladite tige 13 à l'autre extrémité de ladite tige 13.

Deux encoches 17 diamétralement opposées sont prévues dans le manchon 14 à l'extrémité touchant en service le flasque 16 et sont adaptées pour recevoir les extrémités 18 et 19, respectivement d'un anneau 11 ou 12. L'anneau articulé 11 ou 12 est maintenu en place à ses extrémités libres 18, 19 dans les encoches 17 diamétralement opposées du manchon 14 par le flasque 16 de la douille 15, ledit flasque 16 étant coincé entre la charge et le manchon 14 par le boulon 13 serré à fond.

L'anneau à barrette 12 a à l'endroit de la barrette une largeur réduite, de sorte qu'à partir de cet endroit les branches de l'anneau 12 s'évasent en direction du sommet de l'anneau. Ceci a pour effet qu'un crochet d'une élingue utilisée pour lever la charge aux endroits où les branches de l'anneau s'évasent, se déplace en direction du sommet de l'anneau 12 et fait en même temps basculer l'anneau 12 sur le boulon 13 quand l'anneau 12 est monté sur le côté de la charge.

Le boulon 13 peut être à six pans extérieurs 20 et/ou six pans intérieurs 21.

Dans la Fig. 3 est montré un perfectionnement de l'assemblage de la douille 15 et du manchon 14 en ce qu'une rainure circulaire 22 est prévue sur la surface intérieure 24 du flasque 16 de la douille 15 et une projection 23 correspondant à la rainure est prévue à l'extrémité du manchon 14 contenant les encoches 17 par cette rainure 22 et projective 23, le manchon 14 et la douille 15 sont maintenus ensembles en direction radiale.

Dans la Fig. 4 est montré un perfectionnement de l'assemblage de l'extrémité 18 ou 19 de l'anneau et du manchon 14. Une tête de retenue 25 et prévue à chacune des extrémités libres des anneaux 11 ou 12 et s'engage dans un creux 26 prévu dans la surface intérieure du manchon 14 autour de l'encoche 17 et une rainure circulaire 27 prévue dans la surface intérieure 24 du flasque 16 de la douille 15. Ainsi l'anneau 11 ou 12 ne peut pas seulement basculer autour de ses extrémités libres, mais tourner également avec le manchon 14 autour du boulon 13.

Dans la Fig. 5 un centrage 28 est prévu sur le côté extérieur 29 du flasque 16 pour faciliter le centrage de l'anneau articulé dans un creux prévu à cet effet sur la charge.

Dans la Fig. 2 un maillon de chaîne 31 est agencé à l'anneau 11 (ou 12) ce qui a pour effet que dans le cas d'une fixation latérale à une charge l'axe du boulon se trouve dans un plan contenant le plan du maillon de chaîne 31 et le crochet de l'élingue servant à soulever la charge est parallèle au plan latéral de la charge sur lequel l'anneau articulé est monté.

Dans les Fig. 6a, 6b et 6c trois vues différentes d'un autre mode de réalisation d'un anneau articulé selon l'invention sont représentées. Il comprend un boulon d'ancrage 13 sur lequel un anneau 11 du type oeil modifiée est enfilé, ainsi qu'une douille 15 munie à une extrémité d'un flasque 16. L'anneau 11 comprend un secteur 31 aplati pourvu d'un alésage 32 conçu de sorte à pouvoir recevoir dans un creux 33 dans sa surface supérieure 34 autour de l'alésage 32 la tête du boulon 13 et dans un creux 35 dans sa surface inférieure autour de l'alésage 32 le flasque 16 de la douille 15, et dans la partie centrale 37 de l'alésage 32 la douille 15. Les extensions longitudinales de l'anneau 31 du flasque 16, de la partie centrale 37 et du creux 35 sont telles que l'anneau tourne librement sur le boulon 13, quand celui-ci est vissé à fond dans la charge à lever, le jeu entre la charge et la surface inférieure 36 du secteur aplati 31 étant réduit au minimum permettant la libre rotation de l'anneau 11 par rapport à la charge.

Le boulon 13 peut être à tête aplatie avec six pans 38 intérieurs ou à tête normale à six pans 39 extérieurs. Dans le cas de la tête normale, six pans intérieurs 38 peuvent aussi être utilisés seuls ou en combinaison avec six pans extérieurs 39.

La forme de l'anneau 11 en dehors du secteur aplati 31 est particulière en ce sens qu'à partir du sommet de l'anneau le pourtour intérieur s'évase en direction du secteur aplati 31 pour avoir une extension maximum à l'endroit dudit secteur aplati 31. Ceci a pour effet que lors du montage latéral de l'anneau articulé sur une charge à lever, le crochet de l'élingue utilisée pour lever la charge à l'endroit 41 ou 43 de l'anneau 11 se déplace vers l'endroit 40 ou 44, respectivement de l'anneau 11, tout en tirant sur l'anneau 11, qui tourne pour se placer en direction verticale, la position de l'anneau 11 aux figures 6a à c étant une position horizontale.

Au sommet 42 au milieu de l'anneau une pointe de diamant 43 peut être prévue pour faciliter en service le glissement vers l'un ou l'autre côté de la pointe 43 d'un crochet d'une élingue pour soulever la charge.

Un centrage 29 peut être prévu sur le côté inférieur 30 du flasque 16 pour faciliter le centrage de l'anneau 11 lors du montage, ce centrage étant reçu dans un creux correspondant dans la charge à lever à l'endroit de montage de l'anneau 11.

## Revendications

1. Anneau articulé pour le levage de charges, en particulier par fixation du ou des anneau(x) sur la charge de sorte que l'axe longitudinal de l'anneau et la direction de levage forment entre elles un angle de 0° à 90°, comprenant une tige de fixation (13) destinée à être assemblée avec une extrémité à une charge à lever par vissage, ladite tige (13) étant un boulon d'ancrage ayant une tête, un anneau (11,12) mobile par rapport à ladite tige (13) à l'autre extrémité de ladite tige (13), une douille (15) pourvue d'un flasque (16) à une extrémité, l'extrémité à flasque (16) se trouvant à l'état assemblé éloignée de la tête du boulon d'ancrage (13),
un moyen de fixation (14;31) pour fixer ledit anneau (11,12) adapté pour être enfilé sur ladite douille (15) et tel que ledit anneau (11,12) est fixé de façon mobile audit boulon (13), et maintenu en place par coopération entre ledit moyen due fixation (14;30) et ledit flasque (16) de ladite douille (15),
**caractérisé en ce que**
la douille (15) est assemblée par frettage audit boulon (13), et **en ce que** la douille (15) touche après frettage la tête dudit boulon (13) avec son extrémité éloignée du flasque (16).

2. Anneau articulé pour le levage de charges selon la revendication 1,
**caractérisé en ce que** ledit anneau (11,12) est un anneau ouvert à deux extrémités (18,19) libres opposées, et
que ledit moyen de fixation (14;31) dudit anneau (11,12) est un manchon (14) adapté pour être enfilé sur ladite douille (15) et pour recevoir les deux extrémités (18,19) de l'anneau (11,12) pour le maintenir en place en coopération avec ledit flasque (16) de ladite douille (15).

3. Anneau articulé selon la revendication 2, **caractérisé en ce que** ledit manchon (14) est pourvu à l'extrémité touchant ledit flasque (16) de deux encoches (17) diamétralement opposées pour recevoir une extrémité (18,19) libre dudit anneau (11,12).

4. Anneau articulé selon la revendication 3, **caractérisé en ce que** les extrémités libres (18,19) dudit anneau (11,12) sont pourvues chacune d'une tête (25) retenue dans un creux (26) dans la surface intérieure du manchon (14) autour de l'encoche (17) correspondante et une rainure circulaire (27) dans la surface intérieure (24) dudit flasque.

5. Anneau articulé selon une des revendications 2 à 4, **caractérisé par** un joint du type languette (23) et rainure (22) entre ledit flasque (16) de ladite douille (15) et l'extrémité adjacente dudit manchon (14).

6. Anneau articulé selon une des revendications 2 à 5, **caractérisé en ce qu'**un centrage (29) est prévu sur le côté extérieur (30) dudit flasque (16).

7. Anneau articulé selon une quelconque des revendications 2 à 6, **caractérisé en ce que** ledit anneau (11,12) est du type oeil.

8. Anneau articulé selon l'une quelconque des revendications 2 à 6, **caractérisé en ce que** ledit anneau (11,12) est du type à barrette dont le bord intérieur est en pente.

9. Anneau articulé selon la revendication 8, **caractérisé en ce que** la largeur de l'anneau (12) à l'endroit de la barrette est réduite, de sorte qu'à partir de l'endroit de la barrette les branches de l'anneau (12) s'évasent en direction du sommet de l'anneau.

10. Anneau articulé selon une des revendications 1 à 7, **caractérisé par** un maillon (31) de chaîne coopérant avec l'anneau mobile (11,12), l'axe de ladite tige (13) étant compris dans le plan du maillon (31).

11. Anneau articulé selon une des revendications 2 à 10, **caractérisé en ce que** la tête dudit boulon (13) est à six pans extérieurs (20) et/ou intérieurs (21).

12. Anneau articulé selon la revendication 1, **caractérisé en ce que** ledit moyen de fixation (14;31) est formé par un secteur (31) aplati de l'anneau (11) pourvu d'un alésage (32) destiné à être enfilé sur ladite douille (15) et muni de creux (33,35) correspondants autour des extrémités de l'alésage (32) pour recevoir soit ledit flasque (16), soit ladite tête, de façon à pouvoir tourner sur ladite douille (15) à l'état assemblé de l'anneau articulé sur la charge à lever.

13. Anneau articulé selon la revendication 12, **caractérisé par** une pointe de diamant (43) sur le milieu de l'anneau.

14. Anneau articulé selon la revendication 12 ou 13, **caractérisé en ce que** ladite tête est à six pans extérieurs (39) et/ou intérieurs (38).

15. Anneau articulé selon une des revendications 12 à 14, **caractérisé par** un centrage (29) sur le côté extérieur (30) dudit flasque (16).

16. Anneau articulé selon une des revendications 12 à 15, **caractérisé en ce que** l'anneau (11) est du type oeil dont le pourtour intérieur s'évase à partir du sommet de l'oeil en direction du secteur aplati (31) pour avoir une extension maximum à l'endroit dudit secteur aplati (31).

## Patentansprüche

1. Gelenkring für das Heben von Lasten, insbesondere durch Befestigen des Rings oder der Ringe auf der Last, so dass die Längsachse des Rings und die Heberichtung untereinander einen Winkel von 0° bis 90° bilden, umfassend eine Befestigungsstange (13), die dazu bestimmt ist, mit einem Ende an einer zu hebenden Last durch Verschrauben zusammengefügt zu werden, wobei die Stange (13) ein Verankerungsbolzen mit einem Kopf ist, einen Ring (11, 12), der gegenüber der Stange (13) beweglich ist, am anderen Ende der Stange (13), eine Buchse (15), die mit einem Flansch (16) an einem Ende versehen ist, wobei sich das Ende mit dem Flansch (16) im zusammengefügten Zustand von dem Kopf des Verankerungsbolzens (13) entfernt befindet, ein Befestigungsmittel (14; 31) zum Befestigen des Rings (11, 12), der angepasst ist, um auf die Buchse (15) aufgefädelt zu werden, so dass der Ring (11, 12) in beweglicher Weise an dem Bolzen (13) befestigt ist und durch Zusammenwirken zwischen dem Befestigungsmittel (14; 30) und dem Flansch (16) der Buchse (15) in Position gehalten wird, **dadurch gekennzeichnet, dass** die Buchse (15) durch Frettieren mit dem Bolzen (13) zusammengefügt wird, und dadurch, dass die Buchse (15) nach dem Frettieren den Kopf des Bolzens (13) mit ihrem vom Flansch (16) entfernten Ende berührt.

2. Gelenkring für das Heben von Lasten nach Anspruch 1, **dadurch gekennzeichnet, dass** der Ring (11, 12) ein offener Ring mit zwei freien gegenüberliegenden Enden (18, 19) ist und dadurch, dass das Befestigungsmittel (14; 31) des Rings (11, 12) eine Muffe (14) ist, die angepasst ist, um auf die Buchse (15) aufgefädelt zu werden und um die zwei Enden (18, 19) des Rings (11, 12) aufzunehmen, um ihn in Zusammenwirken mit dem Flansch (16) der Buchse (15) in Position zu halten.

3. Gelenkring nach Anspruch 2, **dadurch gekennzeichnet, dass** die Muffe (14) an dem Ende, welches den Flansch (16) berührt, mit zwei diametral gegenüberliegenden Kerben (17) versehen ist, um ein freies Ende (18, 19) des Rings (11, 12) aufzunehmen.

4. Gelenkring nach Anspruch 3, **dadurch gekennzeichnet, dass** die freien Enden (18, 19) des Rings (11, 12) jeweils mit einem Kopf (25) versehen sind, der in einer Ausnehmung (26) in der Innenfläche der Muffe (14) um die entsprechende Kerbe (17) herum und in einer kreisförmigen Nut (27) in der Innenfläche (24) des Flansches gehalten wird.

5. Gelenkring nach einem der Ansprüche 2 bis 4, **gekennzeichnet durch** eine Verbindung vom Typ Feder (23) und Nut (22) zwischen dem Flansch (16) der Buchse (15) und dem benachbarten Ende der Muffe (14).

6. Gelenkring nach einem der Ansprüche 2 bis 5, **dadurch gekennzeichnet, dass** eine Zentrierung (29) auf der Außenseite (30) des Flansches (16) vorgesehen ist.

7. Gelenkring nach einem der Ansprüche 2 bis 6, **dadurch gekennzeichnet, dass** der Ring (11, 12) vom Typ eines Auges ist.

8. Gelenkring nach einem der Ansprüche 2 bis 6, **dadurch gekennzeichnet, dass** der Ring (11, 12) vom Typ mit einer Leiste ist, deren Innenrand geneigt ist.

9. Gelenkring nach Anspruch 8, **dadurch gekennzeichnet, dass** die Breite des Rings (12) im Bereich der Leiste derart reduziert ist, dass die Schenkel des Rings (12) sich ausgehend von dem Bereich der Leiste in Richtung der Spitze des Rings weiten.

10. Gelenkring nach einem der Ansprüche 1 bis 7, **gekennzeichnet durch** ein Kettenglied (31), das mit dem beweglichen Ring (11, 12) zusammenwirkt, wobei die Achse der Stange (13) in der Ebene des Kettenglieds (31) enthalten ist.

11. Gelenkring nach einem der Ansprüche 2 bis 10, **dadurch gekennzeichnet, dass** der Kopf des Bolzens (13) sechs Außenkanten (20) und/oder Innenkanten (21) aufweist.

12. Gelenkring nach Anspruch 1, **dadurch gekennzeichnet, dass** das Befestigungsmittel (14; 31) durch einen abgeflachten Abschnitt (31) des Rings (11) ausgebildet ist, der mit einer Bohrung (32) versehen und dazu bestimmt ist, auf die Buchse (15) aufgefädelt zu werden und mit entsprechenden Ausnehmungen (33, 35) um die Enden der Bohrung (32) herum ausgestattet ist, um entweder den Flansch (16) oder den Kopf aufzunehmen, um sich auf der Buchse (15) im zusammengefügten Zustand des Gelenkrings auf der zu hebenden Last drehen zu können.

13. Gelenkring nach Anspruch 12, **gekennzeichnet durch** eine Diamantspitze (43) auf der Mitte des Rings.

14. Gelenkring nach Anspruch 12 oder 13, **dadurch gekennzeichnet, dass** der Kopf sechs Außenkanten (39) und/oder Innenkanten (38) aufweist.

15. Gelenkring nach einem der Ansprüche 12 bis 14, **gekennzeichnet durch** eine Zentrierung (29) auf der Außenseite (30) des Flansches (16).

16. Gelenkring nach einem der Ansprüche 12 bis 15, **dadurch gekennzeichnet, dass** der Ring (11) vom Typ eines Auges ist, dessen Innenumfang sich ausgehend von der Spitze des Auges in Richtung des abgeflachten Abschnitts (31) weitet, um im Bereich des abgeflachten Abschnitts (31) eine maximale Ausdehnung aufzuweisen.

## Claims

1. An articulated ring for lifting loads, in
particular by attaching the ring or rings to the load in
such a way that the longitudinal axis of the ring and the
lift direction form an angle of 0° to 90° between them,
comprising an attachment stud (13) designed to be assembled with one extremity attached to a load to be lifted by screwing, said stud (13) being an anchor bolt having a head, and a ring (11, 12), mobile with relation to said stud (13) at the other extremity of said stud (13), a bushing (15) equipped with a flange (16) at one extremity, the flange (16) extremity being, in its assembled state, distal from the head of the anchor bolt (13),
a fixation means (14, 31) to fasten said ring (11, 12) is adapted so it can be threaded onto said bushing (15) such that said ring (11, 12) is fixed in a mobile fashion to said bolt (13), and maintained in place by cooperation between said fixation means (14, 30) and said flange (16) of said bushing (15),
**characterized in that** the bushing (15) is assembled by binding to said bolt (13), and **in that** the bushing (15) touches the head of said bolt (13) after binding with its extremity that is distal from the flange (16).

2. The articulated ring for lifting loads according to claim 1,
**characterized in that** said ring (11, 12) is a ring open at two free, opposed extremities (18, 19); and that said fixation means (14, 31) of said ring (11, 12) is a sleeve (14) adapted to be threaded onto said bushing (15) and to receive the two extremities (18, 19) of the ring (11, 12) in order to maintain it in place in cooperation with said flange (16) of said bushing (15).

3. The articulated ring according to claim 2, **characterized in that** said sleeve (14) is provided at the extremity touching said flange (16) with two diametrically opposed notches (17) to receive a free extremity (18, 19) of said ring (11, 12).

4. The articulated ring according to claim 3, **characterized in that** the free extremities (18, 19) of said ring (11, 12) are each provided with a head (25) retained in a hollow (26) in the interior surface of the sleeve (14) around the corresponding notch (17) and a circular groove (27) in the interior surface (24) of said flange.

5. The articulated ring according to one of claims 2 to 4, **characterized by** a spline type joint (23) and groove (22) between said flange (16) of said bushing (15) and the extremity adjacent to said sleeve (14).

6. The articulated ring according to one of claims 2 to 5, **characterized in that** a centering device (29) is provided on the outer side (30) of said flange (16).

7. The articulated ring according to any one of claims 2 to 6, **characterized in that** said ring (11, 12) is an eye type ring.

8. The articulated ring according to any one of claims 2 to 6, **characterized in that** said ring (11, 12) is a bar type ring whose inner edge is sloped.

9. The articulated ring according to claim 8, **characterized in that** the width of the ring (12) at the position of the bar is reduced in such a way that, from the position of the bar, the branches of the ring (12) widen toward the summit of the ring.

10. The articulated ring according to one of claims 1 to 7, **characterized by** a chain link (31) that cooperates with said mobile ring (11, 12), the axis of said stud (13) being within the plane of said link (31).

11. The articulated ring according to one of claims 2 to 10, **characterized in that** the head of said bolt (13) has six outside (20) and/or inside faces (21).

12. The articulated ring according to claim 1, **characterized in that** said fixation means (14, 31) is formed by a flattened sector (31) of the ring (11) provided with a bore hole (32) designed to be threaded onto said bushing (15) and equipped with corresponding hollows (33, 35) around the extremities of the bore hole (32) to receive either said flange (16) or said head in such a way as to be able to rotate on said bushing (15) in the assembled state of the articulated ring over the load to be lifted.

13. The articulated ring according to claim 12, **characterized by** a diamond point (43) in the middle of the ring.

14. The articulated ring according to claim 12 or 13, **characterized in that** said head has six exterior (39) and/or interior (38) faces.

15. The articulated ring according to one of claims 12 to 14, **characterized by** a centering device (29) on the exterior side (30) of said flange (16).

16. The articulated ring according to one of claims 12 to 15, **characterized in that** the ring (11) is an eye type ring whose interior perimeter widens from the summit of the eye in the direction of the flattened sector (31), to have a maximum extension at the location of said flattened sector (31).
